# EUROPÄISCHE PATENTSCHRIFT

(11) **EP 0 225 417 B1**
(45) Veröffentlichungstag und Bekanntmachung des Hinweises auf die Patenterteilung: **07.09.1988**
(21) Anmeldenummer: 85810589.3
(22) Anmeldetag: 12.12.1985
(51) Int. Cl.: B24B 31/073

(54) **Vibrationsgleitschleifmaschine**
Vibrating grinding machine
Machine à poncer par vibration

(43) Veröffentlichungstag der Anmeldung: 16.06.1987
(73) Patentinhaber: POLYSERVICE AG, 2543 Lengnau (CH)
(72) Erfinder: Jacot, Simon, CH-2543 Lengnau (CH)
(74) Vertreter: Seehof, Michel

(56) Entgegenhaltungen:
- CH-A- 467 561
- FR-A- 2 196 596
- US-A- 3 527 000
- US-A- 4 205 491

## Beschreibung

Die vorliegende Erfindung bezieht sich auf eine Vibrationsgleitschleifmaschine gemäss Oberbegriff von Patentanspruch 1. Eine solche Maschine ist aus der US-A-4205 491 bekannt, wobei das zylindrische Kernstück entweder fest mit dem Behälter verbunden oder unabhängig dazu drehbar angeordnet ist und mit schräg nach unten weisenden Flügeln derart versehen ist, dass das zu bearbeitende Material nach unten gedrückt wird, um eine höhere Schleifwirkung zu erzielen.

Während die oben beschriebenen Massnahmen geeignet sein können, um den Wirkungsgrad gegenüber dem damals bekannten Stand der Technik zu erhöhen, besteht bei kleinen und empfindlichen Teilen die Gefahr einer Verletzung insbesondere der Kernwand, die durch die nach unten drückenden Flügeln noch erhöht wird.

Es ist davon ausgehend Aufgabe der vorliegenden Erfindung, eine Vibrationsgleitschleifmaschine anzugeben, bei der die Verletzungsgefahr empfindlicher, kleiner Teile behoben wird und die einen erhöhten Wirkungsgrad aufweist. Eine solche Maschine ist in den Ansprüchen beschrieben.

Die Erfindung wird im folgenden anhand einer Zeichnung von Ausführungsbeispielen näher erläutert.

Figur 1 zeigt im Schnitt eine erste Ausführungsform eines Behälters der erfindungsgemässen Maschine ; die

Figuren 2 bis 5 zeigen im Schnitt vier Ausführungsvarianten zu Figur 1 ; die

Figuren 6 und 7 zeigen zwei weitere Ausführungsvarianten von oben und

Figur 8 zeigt eine zweite Ausführungsform des Behälters der erfindungsgemässen Maschine.

In Figur 1 erkennt man den Behälter 1, der, in Figur 1 nicht eingezeichnet, elastisch mit einem Motor, der an jedem Ende eine Exzentermasse zur Erzeugung der Vibration aufweist, über einen Flansch verbunden ist. In diesem Ausführungsbeispiel ist der Behälter 1 auf bekannte Weise kreisringförmig gestaltet und weist eine Aussenwand 2 und einen Kern 3 auf. In diesem Behälter bewegt sich bei Vibrationen geeigneter Frequenz und Amplitude das Schüttgut in einer spiralförmigen Bahn, wie durch die Pfeile angedeutet. Der Behälter ist mit einem Deckel 4 mit Zentralverschluss 5 und Griffen 6 verschliessbar. Im Mittelteil des Zentralverschlusses befindet sich ein Wasseranschlussstutzen 7 mit dem Wassereinlass 8 im Behälterinneren. Das Wasser dient dem Reinigen des Schüttgutes und gelangt über den Auslass 9 am oberen Behälterrand wieder zum Behälter hinaus, wie dies durch die ausgezogenen Pfeile W angedeutet ist. Der Behälter wird auf bekannte Weise aus einem geeigneten Kunststoffmaterial gefertigt, während der Deckel in der Regel aus Metall ist.

Bei herkömmlichen Behältern kommt es oft im Bereich des Ueberganges zwischen der Kernwand und der unteren Wand zu Stauungen, die zu Beschädigungen kleiner und empfindlicher Stückgüter führen können. Es hat sich nun überraschenderweise gezeigt, dass durch die Einführung eines Kernmantels 10, der lose über den Kern 3 gestülpt wird, erhebliche Vorteile erzielt werden können, falls dieser Kernmantel die nachstehend beschriebenen Merkmale aufweist. So besitzt der Kernmantel gemäss Figur 1 Mittel zum Verzögern, respektive Abbremsen des Schüttgutes, wobei die Mittel im vorliegenden Fall Rippen 11 sind, die in Umfangrichtung angeordnet sind. Durch die Verwendung eines lose aufliegenden Mantels und der Rippen 11 konnte festgestellt werden, dass sowohl die Verletzungen des Stückgutes stark abnahmen als auch der Wirkungsgrad des Arbeitsprozesses zunahm. Dies wird durch die Erhöhung der Relativbewegung zwischen der vibrierenden Behälterwand und dem stark gedampft schwingenden Kermantel erklärt, wodurch das zu bearbeitende Stückgut gegenüber dem Trägermaterial stark abgebremst wird und somit auch eine höhere Relativbewegung und auch Abbremsung erhält. Wie aus dem Schnitt von Figur 1 hervorgeht, liegt der Kernmantel auf dem Kern 3 über dem Nocken 12a auf, und zentriert sich durch die Flügel 12, so dass ein Hohlraum 13 entsteht, durch den das Spülwasser W strömen kann, wodurch eine wesentlich wirkungsvollere und sparsamere Spülung erfolgt. Der Behälter 1 besitzt ferner eine Ablassvorrichtung mit Ablauf und Verschluss, die jedoch nicht eingezeichnet ist. Dabei kann diese Ablassvorrichtung unten oder im oberen Teil des Behälters angeordnet sein. Es kann sich auch als notwendig erweisen, oben am Kernmantel Oeffnungen 39 anzubringen, um den beim Vibrieren entstehenden Schaum abzulassen.

In den Figuren 2 bis 5 sind verschiedene Ausführungsvarianten des Kernmantels 10 dargestellt, wobei der Kernmantel beispielsweise nur eine gewisse Anzahl radiale Rippen 14 im oberen Bereich des Kernmantels oder gemäss Figur 3 radiale, flügelförmige Rippen 15 am unteren Bereich des Kernmantels oder gemäss Figur 4 eine Anzahl radiale, flügelförmige Rippen 16 am oberen Teil des Kernmantels aufweisen kann oder diese flügelförmigen Rippen 16 mit treppenförmigen Stufen 17 am unteren Bereich des Kernmantels oder mit anderen Rippen, beispielsweise mit in Umfangsrichtung angeordneten Rippen 11 kombiniert sein kann.

Während das Uebergangsstück 18 mit dem Einlass 8 des Zentralverschlusses in den Ausführungen gemäss Figuren 1 bis 3 sowie gemäss Figur 7 zylindrisch ist, kann das Uebergangsstück 19 auch quadratisch oder rechteckig sein, wobei die Oeffnung des Kernmantels entsprechend geformt ist. In Figur 6 ist überdies eine andere Art von radialen Rippen 20 dargestellt.

In Figur 7 ist dargestellt, dass der Mittelpunkt B der Oeffnung 21 des Kernmantels 10 exzentrisch zum Mittelpunkt A des Behälters und des zylindrischen Uebergangsstücks 18 angeordnet ist, wodurch der Behälter in ungleiche Teile geteilt wird und eine bessere Durchmischung des Schüttgutes erfolgt.

In den Figuren 2 bis 5 ist auch angedeutet, dass der Deckel 22 anstatt über einen Zentralverschluss an seinem Aussendurchmesser über ein Gewinde 23 in die Aussenwand 2 des Behälters eingeschraubt werden kann, wobei die Wasserzuführung ähnlich wie in anderen Ausführungen angeordnet ist.

Es ist bei den Ausführungsvarianten gemäss den Figuren 4 und 5 auch möglich, anstatt der flügelähnlichen Rippen 16 dem Kernmantel eine kontinuierliche konkave Form 16K zu geben. Die Wirkung dieser konkaven Form kann zusätzlich dadurch verstärkt werden, dass der Deckel 24 einen umlaufenden Wulst 25 mit einer gegen die Aussenwand des Behälters verlaufenden Abrundung 26 erhält, sodass das Schüttgut besser an die konkave Form des Kernmantels geleitet wird. Dabei wird das Schüttgut durch den Radius R der Rundung 26 in die konkave Form K des Kernmantels geleitet und einerseits durch Druckerhöhung und andererseits durch Bremsung intensiver-bearbeitet.

In Figur 8 ist ein Ausführungsbeispiel dargestellt, bei welchem durch die Verwendung des Kernmantels ein Behälter ohne Kern verwendet werden kann. Der Behälter 27 ist wie in den vorhergehenden Beispielen auf einem Antrieb 28 federnd gelagert und weist einen geschlossenen Abschlussdeckel 29 auf, der an seinem Umfang über ein Gewinde 30 mit der Behälterwand verschraubt werden kann. Wie eingangs erwähnt, ist es durch die Verwendung eines Kernmantels 31 möglich, einen Behälter ohne Kern zu verwenden, wodurch dessen Herstellung wesentlich vereinfacht und verbilligt wird. Der Kernmantel 31 kann sämtliche vorgehend beschriebenen Rippen und dergleichen aufweisen, die der Einfachheit halber hier nicht eingezeichnet sind. Der Kernmantel 31 wird unabhängig vom Behälter durch eine Halterung 32 gehalten, deren Ständer 33 fest mit dem Maschinensockel 34 verbunden ist. Am Ständer 33 ist ein Halterarm 35 verschiebbar befestigt, der den Kernmantel 31 trägt und festhält. Dadurch, dass der Halterarm verschiebbar am Ständer angeordnet ist, kann der Kernmantel entweder in der Mittelachse des Behälters oder verschoben gehalten werden, um den Behälter in zwei Teile unterschiedlicher Grösse zu unterteilen. Die Durchführung 36 in der Behälterwand für den Arm 35 ist derart bemessen, dass die Vibrationen vom Behälter nicht auf den Arm übertragen werden. Dadurch werden die verschiedenen Frequenzen und Amplituden in horizontaler und vertikaler Richtung nicht auf den Kernmantel übertragen, so dass daran eine optimale Bremsung des Schüttgutes erfolgt und dadurch eine bestmögliche Relativbewegung zwischen den zu bearbeitenden Stückgütern und dem Trägermaterial. Vorzugsweise ist der Arm 35 hohl ausgeführt und enthält eine Spülwasserzuleitung 37, die an den Kernmantel angeschlossen werden kann und von dort zu einem im Innern des Kernmantels angeordneten Wasseraustritt 38 führt, von wo das Wasser unter den Kernmantel hindurchgeführt wird, der nicht in seinem ganzen Umfang auf dem Behälterboden aufliegt. Es ist auch möglich, über eine parallele Zuleitung eine automatische Beschikkung von Zusatmitteln für die Bearbeitung als auch eine Druckluftleitung für die periodische Durchwirbelung des Schüttgutes anzuordnen.

In einer weiteren Ausführungsvariante dazu ist es möglich, dem Kernmantel eine Bewegung zu erteilen, die. gegensinnig zur Bewegung der Behälterwand abläuft. Diese Bewegung des Kernmantels kann durch einen am Kernmantelkopf angeordneten Antrieb oder über eine Zuführung und Antriebsübertragung über den Arm 35 erfolgen.

Der Kernmantel wird vorzugsweise aus einem relativ abreibarmen Kunststoff hergestellt, doch kann es für besondere Fälle zweckmässig sein, ein anderes Material, beispielsweise Metall, dafür zu verwenden.

Der Kernmantel muss nicht notwendigerweise zylindrisch sein und kann beispielsweise eine ovale oder eckige Form aufweisen. Dergleichen kann der Behälter und gegebenenfalls dessen Kern, eine drei- oder mehreckige oder ovale Form aufweisen.

## Patentansprüche

1. Vibrationsgleitschleifmaschine, mit einem Behälter (1, 27) zur Aufnahme des Schüttgutes und einem Vibrationsantrieb (28), wobei im Mittelbereich des Behälters (1, 27) ein gegenüber dem Behälter unabhängig bewegbares Kernstück angeordnet ist, das an seinem Umfang Mittel zum Beeinflussen des Schüttgutes aufweist, dadurch gekennzeichnet, dass das Kernstück ein lose angebrachter, die Vibrationen des Behälters nicht oder stark gedämpft ausführender Kernmantel (10, 31) ist und die an seinem Umfang angebrachten Mittel (11, 12, 14, 15, 16; 16K, 17, 20) ausgebildet sind, das Schüttgut abzubremsen.

2. Maschine nach Anspruch 1, dadurch gekennzeichnet, dass die Mittel zum Abbremsen in Umfangsrichtung angeordnete Rippen (11), radiale Rippen (14, 20), radiale, flügelähnliche Rippen (12, 15, 16) am unteren oder oberen Bereich oder treppenförmige Stufen (17) sind, die einzeln oder in Kombination angeordnet sind.

3. Maschine nach Anspruch 1, dadurch gekennzeichnet, dass der Kernmantel (10) eine konkave Form (16K) und der Deckel (24) des Behälters (1) einen nach innen gerichteten Wulst (25) mit einer Rundung (26) aufweisen, um das Schüttgut gegen den Kernmantel zu leiten.

4. Maschine nach einem der Ansprüche 1 bis 3, dadurch gekennzeichnet, dass der Behälter (1) kreisringförmig, oval oder mehreckig ist und einen Kern (3) aufweist, um den der Kernmantel (10) lose angeordnet ist.

5. Maschine nach Anspruch 4, dadurch gekennzeichnet, dass der Kernmantel über Nocken (12a) auf dem Kern aufliegt und der Spülwassereinlass (8) im Innern des Kernmantels angeordnet ist, so dass das Spülwasser (W) im Kernmantel zum Boden des Behälters geleitet wird und dort ausströmt.

6. Maschine nach einem der Ansprüche 1 bis 5, dadurch gekennzeichnet, dass der Deckel (4) über einen Zentralverschluss (5) am Behälter befestigt ist, wobei das Spülwasser (W) durch diesen Verschluss geleitet wird.

7. Maschine nach einem der Ansprüche 1 bis 5, dadurch gekennzeichnet, dass der Deckel (22, 24, 29) über ein an seinem Umfang sich befindliches Gewinde (23, 30) mit der Behälterwand (2) befestigt ist.

8. Maschine nach einem der Ansprüche 1 bis 7, dadurch gekennzeichnet, dass die obere Mittelöffnung (21) im Kernmantel exzentrisch zum Uebergangsstück (18) an der Wasserzuführung (7) angeordnet ist.

9. Maschine nach einem der Ansprüche 1 bis 3, dadurch gekennzeichnet, dass der Behälter (27) einen flachen Boden aufweist und der Kernmantel (31) über eine vom Behälter unabhängige Halterung (32) gehalten ist.

10. Maschine nach Anspruch 9, dadurch gekennzeichnet, dass die Halterung (32) einen in einem mit dem Maschinensockel (34) verbundenen Ständer (33) verschiebbaren Arm (35) aufweist, an dem der Kernmantel (31) in der Mittelachse oder exzentrisch dazu befestigbar ist.

11. Maschine nach Anspruch 9 oder 10, dadurch gekennzeichnet, dass das Spülwasser durch den Arm (35) und das Oberteil des Kernmantels in sein Inneres und auf den Behälterboden geführt ist.

12. Maschine nach einem der Ansprüche 9 bis 11, dadurch gekennzeichnet, dass der Kernmantel (31) gegensinnig zur Bewegung des Behälters angetrieben ist.

13. Maschine nach einem der Ansprüche 1 bis 12, dadurch gekennzeichnet, dass der Kernmantel .(10, 31) aus einem relativ abreibarmen Kunststoff gefertigt ist.

14. Maschine nach einem der Ansprüche 1 bis 12, dadurch gekennzeichnet, dass der Kernmantel aus Metall gefertigt ist.

## Claims

1. A vibrating grinding machine with a container (1,27) for receiving the mass to be vibrated and a generator of vibrations (28), an internal piece comprising at its periphery means for influencing the mass to be vibrated and capable to move independently of the container being disposed in the middle region of the container, characterized in that the internal piece is an internal jacket (10, 31) freely mounted, not participating or only to a strongly damped extend to the vibrations of the container and the means (11, 12, 14, 15, 16, 16K, 17, 20) mounted at its periphery being arranged in order to brake the mass to be vibrated.

2. A machine according to claim 1, characterized in that the braking means in the peripheral direction are centered ribs (11), radial ribs (14, 20), radial, wingshaped ribs (12, 15, 16) in the lower or upper region or ladder shaped steps (17) which are arranged individually or in combination.

3. A machine according to claim 1, characterized in that the internal jacket (10) is concave shaped (16K) and that the cover (24) of the container (1) comprises an enlargement (25) with a rounded part (26) for leading the mass to be vibrated against the internal jacket.

4. A machine according to one of the claims 1 to 3, characterized in that the container (1) is ring shaped, oval or polygonal, and that it comprises an internal piece (3) around which the internal jacket (10) is arranged.

5. A machine according to claim 4, characterized in that the internal jacket rests on the internal piece by means of bosses (12a) and in that the rinsing water inlet (8) is arranged inside of the internal jacket so that the rinsing water (W) in the internal jacket is directed toward the bottom of the jacket and escapes at this place.

6. A machine according to one of the claims 1 to 5, characterized in that the cover (4) is fastened to the container by a central fastener (5), the rinsing water (W) being led through this fastener.

7. A machine according to one of the claims 1 to 5, characterized in that the cover (22, 24, 29) is fastened to the wall of the container (2) by a thread (23, 30) provided at its periphery.

8. A machine according to one of the claims 1 to 7, characterized in that the upper central opening (21) in the internal jacket is arranged excentrically with respect to the transition piece (18) to the water inlet (7).

9. A machine according to one of the claims 1 to 3, characterized in that the container (27) comprises a flat bottom and in that the internal jacket (31) is held by a support (32) independent of the container.

10. A machine according to claim 9, characterized in that the support (32) movable in a post (33) connected to the base (34) of the machine, comprises an arm (35) to which the internal jacket (31) is fastened in the central axis or excentrically.

11. A machine according to claim 9 or 10, characterized in that the rinsing water is led by the arm (35) and the upper part of the internal jacket in the inner part of the latter and to the bottom of the container.

12. A machine according to one of the claims 9 to 11, characterized in that the internal jacket (31) is driven in the direction opposite to the movement of the container.

13. A machine according to one of the claims 1 to 12, characterized in that the internal jacket (10, 31) is manufactured of a synthetic material of little wear.

14. A machine according to one of the claims 1 to 12, characterized in that the internal jacket is manufactured of metal.

## Revendications

1. Machine à poncer par vibrations avec un conteneur (1,27) pour recevoir la masse à vibrer et un générateur de vibrations (28), une pièce intérieure comprenant à sa périphérie des moyens pour influencer la masse à vibrer et susceptible de se mouvoir indépendamment du conteneur étant disposée dans la région médiane du conteneur, caractérisée en ce que la pièce intérieure est un manteau intérieur (10, 31) monté librement, ne participant pas ou seulement de manière fortement amortie aux vibrations du conteneur et les moyens (11, 12, 14, 15, 16, 16K, 17, 20) montés à sa périphérie étant arrangés pour freiner la masse a vibrer.

2. Machine selon la revendication 1, caractérisée en ce que les moyens de freinage en direction périphérique sont des nervures centrées (11), nervures radiales (14, 20), nervures radiales en forme d'aile (12, 15, 16) dans la région inférieure ou supérieure ou des gradins en forme d'escaliers (17), qui sont disposés individuellement ou en combinaison.

3. Machine selon la revendication 1, caractérisée en ce que le manteau intérieur (10) est de forme concave (16K) et que le couvercle (24) du conteneur (1) comprend un renflement (25) avec une partie arrondie (26) pour amener la masse à vibrer contre le manteau intérieur.

4. Machine selon l'une des revendications 1 à 3, caractérisée en ce que le conteneur (1) est de forme annulaire, ovale ou polygonale et qu'il comprend une pièce intérieure (3) autour de laquelle le manteau intérieur (10) est disposé de manière mobile.

5. Machine selon la revendication 4, caractérisée en ce que le manteau intérieur repose sur la pièce intérieure par des bossages (12a) et en ce que l'entrée d'eau de rinçage (8) est disposée à l'intérieur du manteau intérieur, de sorte que l'eau de rinçage (W) dans le manteau intérieur est dirigée vers le fond du manteau et s'échappe à cet endroit.

6. Machine selon l'une des revendications 1 à 5, caractérisée en ce que le couvercle (4) est fixé au conteneur par une fermeture centrale (5), l'eau de rinçage (W) étant amenée à travers cette fermeture.

7. Machine selon l'une des revendications 1 à 5, caractérisée en ce que le couvercle (22, 24, 29) est fixé à la paroi du conteneur (2) par un pas de vis (23, 30) prévu a sa périphérie.

8. Machine selon l'une des revendications 1 à 7, caractérisée en ce que l'ouverture centrale supérieure (21) dans le manteau intérieur est disposée excentriquement par rapport au raccord (18) à l'amenée d'eau (7).

9. Machine selon l'une des revendications 1 à 3, caractérisée en ce que le conteneur (27) comprend un fond plat et en ce que le manteau intérieur (31) est tenu par un support (32) indépendant du conteneur.

10. Machine selon la revendication 9, caractérisée en ce que le support (32) déplaçable dans un montant (33) lié au socle (34) de la machine, - comprend un bras (35) auquel le manteau intérieur (31) est fixé par l'axe central ou excentriquement.

11. Machine selon la revendication 9 ou 10, caractérisée en ce que l'eau de rinçage est amenée par le bras (35) et la partie supérieure du manteau intérieur à l'intérieur de celui-ci et au fond du conteneur.

12. Machine selon l'une des revendications 9 à 11, caractérisée en ce que le manteau intérieur (31) est entraîné en sens inverse du mouvement du conteneur.

13. Machine selon l'une des revendications 1 à 12, caractérisée en ce que le manteau intérieur (10, 31) est fabriqué en une matière synthétique à usure faible.

14. Machine selon l'une des revendications 1 à 12, caractérisée en ce que le manteau intérieur est fabriqué en métal.
